# EUROPÄISCHE PATENTSCHRIFT

(11) **EP 0 036 954 B1**
(45) Veröffentlichungstag und Bekanntmachung des Hinweises auf die Patenterteilung: **06.06.1984**
(21) Anmeldenummer: 81101461.2
(22) Anmeldetag: 28.02.1981
(51) Int. Cl.: G21F 5/00

(54) **Behälter zum Transport und/oder Lagerung radioaktiver Stoffe**
Container for transportation and storage of radioactive substances
Conteneur pour le transport et le stockage de matières radioactives

(30) Priorität: 29.03.1980 DE 3012256
(43) Veröffentlichungstag der Anmeldung: 07.10.1981
(73) Patentinhaber: TRANSNUKLEAR GmbH, D-6450 Hanau 11 (DE)
(72) Erfinder: Christ, Richard, Dr. Dr.-Ing., D-6451 Bruchköbel (DE); Wegner, Klaus, Ing. grad., D-6450 Hanau (DE); Kroll, Hartmut, Dipl.-Phys., D-6450 Hanau (DE)

## Beschreibung

Die Erfindung betrifft einen Behälter zum Transport und/oder Lagerung radioaktiver Stoffe, die γ- und n-Strahlung aussenden und nennenswerte Nachwärme erzeugen, bestehend aus einem Behälterkörper mit Abschirmfunktion für γ⁻ und n-Strahlung und einer inneren Auskleidung.

Behälter, die zum Transport und/oder Lagerung abgebrannter Brennelemente eingesetzt werden, müssen die Radioaktivität des eingebrachten Gutes sicher einschließen und in strengen Tests nachweisen, daß dies auch bei extremen Unfallsituationen gewährleistet ist. Gleichzeitig müssen sie aber auch die bei den radioaktiven Zerfallsreaktionen freiwerdenden Gamma-und Neutronenstrahlen abschirmen und die Zerfallswärme nach außen ableiten. Die Abschirmfunktion muß auch nach Unfallbeanspruchung weitgehend erhalten bleiben, ihre Integrität auf einfache Weise nachprüfbar sein.

Bekannte Abschirmbehälter (z. B. DE-B2-2 040 348) bestehen meist aus einem metallischen Grundbehälter mit der erforderlichen mechanischen Festigkeit und der zur Abschirmung der Gammastrahlen erforderlichen Wandstärke, gewöhnlich aus Stahl, und einer äußeren Schale aus Neutronenabschirmmaterial, meist organische Stoffe mit hohem Wasserstoffanteil oder in Form eines Wassermantels.

Nachteilig bei diesen Konstruktionen ist, daß schon leichte Kollisionen des Behälters, wie sie auch beim routinemäßigen Betrieb vorkommen können, zur Beschädigung der Neutronenabschirmung führen können und danach eine aufwendige Reparatur des gesamten Behälters erforderlich machen. Bei einem schweren Unfall, charakterisiert durch hohe Stoßkräfte und Feuereinwirkung, kann diese Neutronenabschirmung völlig versagen und die Dosisleistung in der Umgebung des Behälters sich erhöhen.

Während die metallische i-Abschirmungswand erfahrungsgemäß bei schweren Unfällen erhalten bleibt, versagt die außenliegende Neutronenabschirmung infolge der mechanischen und thermischen Einwirkungen, mit der Folge eines entsprechenden Anstiegs der Neutronen-Dosisbelastung der Umgebung.

In der DE-B2-2 040 348 wird auch ein Behälter beschrieben, bei dem die Neutronenabschirmung im Grundkörper unter der Außenhaut angeordnet ist. Ebenso ist aus der DE-A-2 019 446 ein Behälter bekannt, bei dem in der y-Absorptionsschicht Neutronenabschirmmaterial angeordnet ist. Beide Behälterkonzeptionen haben den Nachteil, daß die Neutronenabschirmschicht nicht frei zugänglich ist und nach einem Unfall nicht inspiziert und gegebenenfalls repariert werden kann. Auch bei einem Brand ist dieses Neutronenabschirmmaterial gefährdet und kann leicht zerstört bzw. unwirksam werden.

Es war deshalb die Aufgabe der vorliegenden Erfindung, einen Behälter zum Transport und/ oder Lagerung radioaktiver Stoffe, insbesondere für bestrahlte Kernbrennstoffelemente und hochaktiven Abfall, zu schaffen, bestehend aus einem Grundkörper mit Abschirmfunktion für γ-und n-Strahlung und einer inneren Auskleidung aus korrosionsbeständigem Material der eine weitere, gegen die Einwirkung von äußeren Unfällen beständige n-Abschirmung aufweist, um bei Verlust oder Beschädigung der äußeren n-Abschirmung noch ausreichende Abschirmwirkung aufrechtzuerhalten. Diese zusätzliche Abschirmung sollte aber die Ableitung der Zerfallswärme aus dem Behälterinnenraum nicht behindern. Außerdem sollte die n-Abschirmung leicht zugänglich und reparaturfreundlich sein.

Diese Aufgabe wird erfindungsgemäß dadurch gelöst, daß zusätzlich eine n-Abschirmung in Form eines Materials auf Graphitbasis zwischen der inneren Auskleidung und dem Grundkörper angeordnet ist.

Durch die erfindungsgemäße Lage der zusätzlichen n-Abschirmung innerhalb des massiven Grundkörpers ist ein bestmöglicher Schutz vor mechanischen und thermischen Beschädigungen gewährleistet, die Abschirmung ist leicht zugänglich, inspizierbar und reparierbar. Die erfindungsgemäße Verwendung von Graphit erwirkt mit seiner moderierenden Eigenschaft eine zusätzliche n-Abschirmung und erfüllt gleichzeitig die Anforderung guter Wärmeleitfähigkeit. Weiterhin ist eine hervorragende Beständigkeit bei erhöhten Temperaturen, wie sie im Normalbetrieb des Behälters und insbesondere bei der Einwirkung eines Unfallfeuers vorliegen, gegeben. Die moderierenden Eigenschaften des Graphits haben den zusätzlichen Vorteil, daß eine Neutronenaktivierung des Behältergrundkörpers weitgehend verhindert wird.

Die n-Abschirmschichten an der Außenseite des Grundkörpers und die erfindungsgemäße innere n-Abschirmung können so dimensioniert werden, daß je nach Erfordernis die innere oder äußere Abschirmschicht den überwiegenden Beitrag zur Abschirmung gegen Neutronenstrahlen unter normalen Betriebsbedingungen liefert. In den Abb. I, und 111 ist die Erfindung schematisch und beispielhaft näher erläutert. Der Transport- und/oder Lagerbehälter besteht aus einem Grundkörper 1, beispielsweise aus Stahl, an dem in an sich bekannter Weise Kühlrippen 2 und eine äußere n-Abschirmung 3 angeordnet sind. Der Innenraum 4 des Behälters zur Aufnahme des radioaktiven Materials wird gebildet von der inneren Auskleidung 5 aus korrosionsbeständigem Material, beispielsweise Edelstahl, und einem Abschirmdeckel 6, der an seiner Außenseite ebenfalls n-Abschirmmaterial 3 trägt. Die Dekkelzone ist durch eine Schutzhaube 7 gegen mechanische und thermische Einwirkungen geschützt.

Im Ringspalt zwischen der Auskleidung 5 und dem Grundkörper 1 ist zusätzlich eine n-Abschirmungsschicht 8 aus einem Material auf Graphitbasis als weitere Neutronenabschirmung angeordnet.

Diese Abschirmungsschicht 8 auf Graphitbasis besteht vorzugsweise aus einer Mischung aus Graphitpulver und einem erhärtenden Bindemittel, wie beispielsweise Wasserglas oder vor allem einem Gießharz.

Dieses Gemisch kann entweder als solches in den Ringspalt zwischen Grundkörper 1 und innerer Auskleidung 5 eingebracht und ausgehärtet werden, oder es können vorteilhafterweise vorgefertigte Graphitformstücke 9, z. B. in der Art von Verbundpflaster, die den Spaltdimensionen angepaßt sind, eingesetzt werden. Dabei können diese Formstücke auch mit einem metallischen Mantel 10, vorzugsweise aus neutronenabsorbierendem Material, umkleidet werden. Auch ist es möglich, eine stampffähige Graphitmasse in den Ringspalt einzupressen.

Als besonders vorteilhaft hat es sich erwiesen, durch Beimischung von Neutronengiften zu der Graphitmasse, vorzugsweise Bor in Form von B₄C-Pulver, die Einfangrate für Neutronen zu verbessern. Weiterhin ist es vorteilhaft, die innere Auskleidung 5 mit dem Grundkörper 1 durch Zuganker 11 zu verbinden.

Die Funktion der inneren Auskleidung 5 kann in speziellen Fällen besonders vorteilhaft von den die Graphitformstücke 9 umkleidenden metallischen Mänteln 10 übernommen werden. Die separate innere Auskleidung 5 kann dann teilweise oder völlig entfallen. Die Graphiₜformstük- ke 9 sind dann besonders günstig an der Innenseite des Grundkörpers 1 befestigt, beispielsweise durch Führungsschienen 12. Jedoch erfüllen auch andere Befestigungsarten, wie z. B. Schwalbenschwanzführungen 14 im Grundkörper 1 oder Befestigungen, z. B. auf einem Blech 13, den gleichen Zweck.

Die Abschirmschicht 8 kann durch Auswechseln unterschiedlich dicker Graphitformstücke 9 leicht den jeweiligen Erfordernissen angepaßt werden.

## Patentansprüche

1. Behälter zum Transport und/oder zur Lagerung radioaktiver Stoffe, insbesondere bestrahlter Kernbrennstoffelemente und hochaktiven Abfalls, bestehend aus einem Grundkörper mit Abschirmfunktion für y- und n-Strahlung und einer inneren Auskleidung aus korrosionsbeständigem Material, dadurch gekennzeichnet, daß zu- säₜzlich eine n-Abschirmungsschicht (8) in Form eines Materials auf Graphitbasis zwischen der inneren Auskleidung (5) und dem Grundkörper (1) angeordnet ist.

2. Behälter nach Anspruch 1, dadurch gekennzeichnet, daß das Material aus einer erhärtenden Mischung von Graphitpulver und einem Bindemittel besteht.

3. Behälter nach Anspruch 1 und 2, dadurch gekennzeichnet, daß das Material aus einer erhärtenden Mischung von Graphitpulver und Gießharz besteht.

4. Behälter nach Anspruch 1 bis 3, dadurch gekennzeichnet, daß die Abschirmung aus Graphit-Formstücken (9) besteht.

5. Behälter nach Anspruch 4, dadurch gekennzeichnet, daß die Graphit-Formstücke (9) mit einem metallischen Mantel (10) umkleidet sind.

6. Behälter nach Anspruch 5, dadurch gekennzeichnet, daß der metallische Mantel (10) gleichzeitig die innere Auskleidung (5) darstellt.

7. Behälter nach Anspruch 4 bis 6, dadurch gekennzeichnet, daß die Graphit-Formstücke (9) an der Innenseite des Grundkörpers (1) befestigt sind.

8. Behälter nach Anspruch 1 bis 7, dadurch gekennzeichnet, daß dem Graphitmaterial zusätzlich neutronenabsorbierendes Material beigemischt ist.

9. Behälter nach Anspruch 8, dadurch gekennzeichnet, daß das beigemischte neutronenabsorbierende Material Borkarbidpulver ist.

10. Behälter nach Anspruch 1 bis 9, dadurch gekennzeichnet, daß die innere Auskleidung (5) mit dem Grundkörper (1) durch Zuganker (11) befestigt ist.

## Claims

1. A container for transporting and/or storing radioactive materials, in particular radiation-exposed nuclear fuel elements and high-level radioactive waste, consisting of a basic body having a shielding function with respect to y- and n-radiation and an inner lining of noncorrosive material, characterized in that an n-shielding layer (8), in the form of a material based on graphite, is also positioned between the inner lining (5) and the basic body (1).

2. A container according to claim 1, characterized in that the material consists of a hardening mixture of graphite powder and a binder.

3. A container according to claims 1 and 2, characterized in that the material consists of a hardening mixture of graphite powder and cast resin.

4. A container according to claims 1 to 3, characterized in that the shield consists of shaped pieces of graphite (9).

5. A container according to claim 4, characterized in that the shaped pieces of graphite (9) are enclosed by a metallic sheath (10).

6. A container according to claim 5, characterized in that the metallic sheath (10) is simultaneously the inner lining (5).

7. A container according to claims 4 to 6, characterized in that the shaped pieces of graphite (9) are attached to the inside of the basic body.

8. A container according to claims 1 to 7, characterized in that neutron-absorbing material is also added to the graphite material.

9. A container according to claim 8, characterized in that the neutron-absorbing material which is added to the graphite material is boron carbide powder.

10. A container according to claims 1 to 9, characterized in that the inner lining (5) is attached to the basic body (1) by tie rods (11).

## Revendications

1. Cuve de transport et/ou de stockage pour matières radioactives, en particulier des éléments combustibles nucléaires irradiés, et des déchets à radioactivité élevée, constituée par un corps de base ayant une fonction de blindage contre les radiations p et n, et une garniture intérieure en matériau résistant à la corrosion, cuve caractérisée en ce qu'il est disposé, en outre, entre la garniture intérieure (5) et le corps de base (1), une couche de blindage contre les neutrons (8) sous forme d'un matériau à base de graphite.

2. Cuve selon la revendication 1, caractérisée en ce que le matériau est constitué par un mélange durcissable de poudre de graphite et d'un liant.

3. Cuve selon l'une quelconque des revendications 1 ou 2, caractérisée en ce que le matériau est constitué par un mélange durcissable de poudre de graphite et de résine apte à être coulée.

4. Cuve selon l'une quelconque des revendications 1 à 3, caractérisée en ce que la protection est constituée par des pièces moulées (9) en graphite.

5. Cuve selon la revendication 4, caractérisée en ce que les pièces moulées (9) en graphite sont entourées d'une gaine métallique (10).

6. Cuve selon la revendication 5, caractérisée en ce que la gaine métallique (10) représente en même temps la garniture intérieure 5.

7. Cuve selon les revendications 4 à 6, caractérisée en ce que les pièces moulées (9) en graphite sont fixées sur la face intérieure du corps de base (1).

8. Cuve selon l'une quelconque des revendications 1 à 7, caractérisée en ce que le matériau à base de graphite est mélangé en outre avec une matière absorbant les neutrons.

9. Cuve selon la revendication 8, caractérisée en ce que la matière absorbant les neutrons introduite dans le mélange est du carbure de bore en poudre.

10. Cuve selon l'une quelconque des revendications 1 à 9, caractérisée en ce que la garniture intérieure (5) est fixée sur le corps de base (1) au moyen de tirauts (11).
